# FASCICULE DE BREVET EUROPEEN

(11) **EP 1 712 787 B1**
(45) Date de publication et mention de la délivrance du brevet: **22.07.2015**
(21) Numéro de dépôt: 06112267.7
(22) Date de dépôt: 05.04.2006
(51) Int. Cl.: F04B 1/20

(54) **Machine hydraulique à pistons axiaux avec système de synchronisation**
Axialkolbenmaschine mit einem Synchronisierungssystem
Axial piston machine with synchronisation system

(30) Priorité: 05.04.2005 FR 0503345
(43) Date de publication de la demande: 18.10.2006
(73) Titulaire: POCLAIN HYDRAULICS, 60411 Verberie (FR)
(72) Inventeur: VICENTINI, Gilles, 60200, COMPIEGNE (FR)
(74) Mandataire: Intès, Didier Gérard André

(56) Documents cités:
- GB-A- 522 453
- GB-A- 1 140 167
- GB-A- 191 021 424

## Description

La présente invention concerne une machine hydraulique à pistons axiaux, telle qu'un moteur ou une pompe, comprenant :
- un bloc-cylindres monté rotatif dans un carter autour d'un premier axe de rotation dans un sens préférentiel de rotation, le bloc-cylindres comprenant une pluralité de cylindres dans lesquels des pistons sont mobiles en translation parallèlement au premier axe de rotation,
- un plateau-came supportant un disque de glissement apte à être entraîné, par rapport au plateau came, en rotation autour d'un deuxième axe de rotation, incliné par rapport au premier axe de rotation,
- des tiges de liaison entre le disque de glissement et les pistons, chaque tige de liaison étant reliée, d'une part, à un piston par un premier joint sphérique et, d'autre part, au disque de glissement par un deuxième joint sphérique,
- un système de synchronisation entre le bloc-cylindres et le disque de glissement qui, pour chaque tige de liaison, comprend une première surface d'entraînement fixe par rapport à la tige de liaison apte à entrer en contact avec une deuxième surface d'entraînement fixe par rapport au disque de glissement, un jeu étant ménagé entre lesdites première et deuxième surfaces d'entraînement.

GB 1 140 167 divulgue une machine de ce type, dans laquelle le système de synchronisation comprend une pièce d'entraînement qui est fixe par rapport au disque de glissement et qui, pour chaque tige de liaison, présente une alvéole traversée par la tige de liaison, cette alvéole présentant la forme d'une fente radiale, ouverte sur la périphérie externe de la pièce d'entraînement. Au cours de la rotation du bloc-cylindres, la tige de liaison qui traverse une alvéole entre par intermittence en contact avec les faces de la fente formant cette alvéole, ce qui permet de maintenir cette tige dans une position telle que son axe soit approximativement contenu dans un plan radial normal, contenant le deuxième axe de rotation et un rayon partant de cet axe et passant par le centre du joint sphérique correspondant à cette tige. Ainsi, l'axe de chaque tige de liaison est maintenu approximativement dans un plan radial normal, de sorte que la rotation du disque de glissement du deuxième axe de rotation est synchronisée avec la rotation du bloc-cylindres autour du premier axe.

Le délai de synchronisation, entre le moment où, sous l'effet de la rotation du bloc-cylindres, une tige de liaison a tendance à s'écarter d'une position dans laquelle son axe est contenu dans le plan radial normal contenant le centre de son deuxième joint sphérique et celui où cet écartement est contrarié par le contact entre la tige et une face de la fente, maintenant ainsi l'axe de cette tige approximativement dans ce plan radial normal, est fonction des dimensions respectives de la fente et de la tige engagée dans celle-ci. Plus précisément, ce délai dépend du jeu de référence entre la première surface d'entraînement formée sur la tige et la deuxième surface d'entraînement formée par la paroi de la fente, ce jeu de référence étant celui qui est mesuré entre lesdites surfaces lorsque l'axe de la tige de liaison est dans son plan radial normal.

Dans GB 1 140 167, les fentes de la pièce d'entraînement servent à rattraper les débattements tangentiels des tiges de liaison mais, dans la mesure où elles sont ouvertes sur la périphérie externe de la pièce d'entraînement, ces débattements tangentiels ne sont pas limités quand les débattements radiaux augmentent.

Dans toute la suite, la direction tangentielle est considérée comme étant celle qui est tangentielle au cercle décrit par les centres des deuxièmes joints sphériques lors d'une rotation du disque de glissement autour du deuxième axe de rotation, tandis que la direction radiale est celle qui est radiale par rapport à ce cercle.

La demande de brevet PCT/EP2004001560 publiée WO 2005 078 238 divulgue un système de synchronisation dans lequel les premières et deuxièmes surfaces d'entraînement sont chacune formées par la rotation d'une ligne génératrice autour d'un axe et sont donc des surfaces de rotation. Ainsi qu'il est expliqué dans ladite demande de brevet, cette particularité permet de réduire les délais de synchronisation en limitant la distance entre une première surface d'entraînement et la deuxième surface d'entraînement correspondante.

Comme indiqué précédemment, le système de synchronisation sert à maintenir l'axe de chaque tige de liaison approximativement dans son plan radial normal, c'est-à-dire à assurer un positionnement correct des centres des deuxièmes joints sphériques et à réduire les forces agissant sur les tiges de liaison.

Pour chaque tige de liaison, un jeu est nécessaire entre la première et la deuxième surface d'entraînement. En effet, lors de la rotation du bloc-cylindres, la tige de liaison a tendance à pivoter par rapport au centre du premier joint sphérique. Cette tendance au pivotement résulte du fait que le deuxième axe de rotation est incliné par rapport au premier. En effet, les centres des premiers joints sphériques sont disposés sur un premier cercle, centré sur le premier axe de rotation et contenu dans un plan perpendiculaire à cet axe, tandis que les centres des deuxièmes joints sphériques sont disposés sur un deuxième cercle, centré sur le deuxième axe de rotation et contenu dans un autre plan perpendiculaire à cet axe. Du fait de l'inclinaison entre ces axes, la projection du premier cercle sur le plan contenant le deuxième cercle forme une ellipse. Ceci a pour conséquence que, au cours de la rotation du bloc-cylindres, l'axe de chaque tige de liaison décrit sensiblement un cône, dont le sommet est au centre du deuxième joint sphérique, si on considère que l'axe de la tige de liaison est une droite passant par les centres des premiers et deuxièmes joints sphériques.

Ainsi, au cours de la rotation du bloc-cylindres, les premières et deuxièmes surfaces de liaison entrent par intermittence en contact les unes avec les autres. En effet, si l'on considère qu'une tige de liaison est initialement dans une position dans laquelle son axe est dans son plan radial normal, la rotation du bloc-cylindres a tendance à incliner cette tige qui s'écarte donc de cette position initiale jusqu'à ce que la première surface d'entraînement entre en contact avec la deuxième surface d'entraînement, tendant ainsi à une solidarisation en rotation instantanée du bloc-cylindres et du disque de glissement, donc à leur synchronisation.

L'angle entre l'axe d'une tige de liaison et le deuxième axe de rotation est ci-après désigné par angle β.

Avec le système de synchronisation, on cherche à faire en sorte que l'angle β d'inclinaison des tiges de liaison reste faible, tout en permettant les débattements angulaires des tiges de qui sont nécessaires, comme indiqué précédemment, du fait de leurs pivotements par rapport aux centres des premiers joints sphériques.

Pour une tige de liaison considérée, l'angle β varie au cours de la rotation du bloc-cylindres. La distance entre la deuxième surface d'entraînement et la première surface est telle que celle-ci vient périodiquement au contact de la deuxième surface, lorsque l'angle β atteint une valeur telle que ce contact est effectif. On désignera ci-après par effort de synchronisation, l'effort exercé par la deuxième surface d'entraînement sur la première, lors de ce contact.

Les efforts de synchronisation dépendent du jeu entre les surfaces d'entraînement, de l'angle d'inclinaison du plateau-came, c'est-à-dire de l'angle d'inclinaison entre le deuxième axe de rotation et le premier, et de l'élasticité du matériau dans lequel les tiges de liaison sont réalisées.

La présente invention a pour but d'améliorer l'état de la technique précitée, en proposant un système de synchronisation permettant de réduire les efforts de synchronisation et, en conséquence, de réduire les contraintes exercées sur les tiges de liaison.

Ce but est atteint grâce au fait que les deuxièmes surfaces d'entraînement sont excentrées par rapport aux deuxièmes joints sphériques de telle sorte qu'un jeu de référence entre une deuxième surface d'entraînement et une première surface d'entraînement soit réduit dans la zone où lesdites surfaces entrent en contact au moment de la synchronisation dans le sens préférentiel de rotation.

Si on considère une tige de liaison particulière, alors que l'axe de cette tige est dans son plan radial normal, on visualise alors le jeu de référence entre la première surface d'entraînement liée à cette tige et la deuxième surface d'entraînement liée au disque de glissement. Si, à partir de cette situation, l'alimentation en fluide des cylindres est telle que le bloc cylindres tourne dans son sens préférentiel de rotation, cette tige de liaison a tendance à s'incliner par rapport au deuxième axe de rotation selon l'angle β précité, jusqu'à ce que la synchronisation s'effectue pour cette tige, c'est-à-dire jusqu'à ce que la première surface d'entraînement entre en contact avec la deuxième surface d'entraînement.

Selon l'invention, les deuxièmes surfaces d'entraînement sont excentrées par rapport aux deuxièmes joints sphériques, de telle sorte que cette synchronisation intervient plus rapidement que dans l'art antérieur, où une telle excentricité n'existait pas. Globalement, le jeu de référence est bien entendu suffisant pour permettre le débattement nécessaire de la tige de liaison, mais il est réduit localement du fait de cette excentricité, et le contact de synchronisation intervient donc plus rapidement, avant que l'angle β ait atteint une valeur importante, ce qui permet de réduire très sensiblement l'effort de synchronisation au moment de la synchronisation.

Il est à noter que l'invention s'applique aussi bien aux systèmes de synchronisation utilisant des fentes ayant des faces latérales planes tels que décrits dans GB 1 140 167, qu'aux systèmes de synchronisation dans lesquels les surfaces d'entraînement sont des surfaces de rotation, comme décrit dans la demande PCT/EP2004001560. L'invention s'applique de manière générale aux systèmes de synchronisation dont les surfaces d'entraînement ont des contours fermés ou ouverts, des contours purement rotationnels ou présentant localement des méplats.

L'excentricité est mesurée entre le centre géométrique d'une première surface d'entraînement et le centre géométrique d'une deuxième surface d'entraînement, sur un même plan perpendiculaire au deuxième axe de rotation, dans une position de référence dans laquelle l'axe de la tige de liaison, qui est une droite passant par les centres des joints sphériques, est parallèle à cet axe. Pour une surface ayant une courbure constante, le centre géométrique est le centre de courbure de la courbe que forme cette surface en coupe perpendiculaire à l'axe normal, passant par le centre du deuxième joint sphérique et parallèle au deuxième axe de rotation. Si l'une ou l'autre des surfaces d'entraînement n'est pas purement une surface de rotation, son centre est alors un centre de symétrie.

Avantageusement, les deuxièmes surfaces d'entraînement présentent, par rapport aux deuxièmes joints sphériques, une excentricité tangentielle mesurée, pour chaque deuxième joint sphérique, tangentiellement au cercle décrit par le centre dudit deuxième joint sphérique lors de la rotation du disque de glissement autour du deuxième axe de rotation.

La composante tangentielle des efforts de synchronisation est la plus importante. L'excentricité selon l'invention comprend donc de préférence une composante tangentielle.

Avantageusement, les deuxièmes surfaces d'entraînement présentent en outre, par rapport aux deuxièmes joints sphériques, une excentricité radiale mesurée, pour chaque joint sphérique, selon un rayon du cercle décrit par le centre dudit joint sphérique lors de la rotation du disque de glissement autour du deuxième axe de rotation.

Cette excentricité radiale est également intéressante, en particulier dans le cas où les surfaces d'entraînement sont des surfaces de rotation, du type décrit dans la demande PCT/EP2004001560.

Avantageusement, la première surface d'entraînement et la deuxième surface d'entraînement sont chacune définies au moins en partie par la rotation d'une ligne génératrice autour d'un axe.

Selon une première variante, la première et la deuxième surface d'entraînement sont chacune entièrement définies par la rotation d'une ligne génératrice autour d'un axe.

Cette première variante correspond au système de synchronisation décrit dans la demande PCT précitée.

Selon une deuxième variante, au moins l'une des première et deuxième surfaces d'entraînement présente au moins un méplat.

Dans ce cas, avantageusement, la deuxième surface d'entraînement est formée par la paroi d'une fente radiale du disque de glissement ou d'une pièce fixe par rapport à ce disque, cette fente étant ouverte du côté opposé au deuxième axe de rotation et présentant des faces latérales sensiblement parallèles à un rayon passant par le deuxième axe de rotation, tandis que la première surface d'entraînement est formée sur un tenon, solidaire d'une tige de liaison et engagé dans ladite fente.

De telles fentes radiales correspondent à ce que divulgue GB 1 140 167. Il est à noter que le méplat évoqué précédemment est alors formé par les faces latérales de ces fentes. Toutefois, un tel méplat peut également être constaté sur des deuxièmes surfaces d'entraînement de formes différentes, par exemple des surfaces ayant un contour fermé, sensiblement ovale, avec deux méplats diamétralement opposés.

Selon un mode de réalisation avantageux, la première surface d'entraînement est formée sur une extension d'une tige de liaison, au-delà du deuxième joint sphérique, tandis que la deuxième surface de liaison est formée dans un renfoncement dans lequel ladite extension est engagée.

Dans ce cas, avantageusement, le renfoncement est formé dans la même pièce que la partie femelle du deuxième joint sphérique et présente un axe de symétrie qui est décalé par rapport à l'axe de ladite partie femelle.

Le choix, pour les premières et deuxièmes surfaces d'entraînement, d'une extension de la tige de liaison et d'un renfoncement est avantageux en ce qu'il permet un usinage et un montage aisés. Le renfoncement décalé peut être aisément réalisé en positionnant correctement un outil de perçage. La tige de liaison peut quant à elle présenter une symétrie de révolution autour de son axe, passant par les centres des premiers et deuxièmes joints sphériques.

Selon un autre mode de réalisation avantageux, la première surface d'entraînement est formée sur une tige de liaison, entre les premier et deuxième joints sphériques, tandis que la deuxième surface d'entraînement est formée dans une alvéole d'une pièce d'entraînement qui est fixe par rapport au disque de glissement, cette alvéole étant traversée par la tige de liaison.

L'invention sera bien comprise et ses avantages apparaîtront mieux à la lecture de la description détaillée qui suit, de modes de réalisation représentés à titre d'exemples non limitatifs. La description se réfère aux dessins annexés sur lesquels :
- la figure 1 est une vue en coupe axiale d'une machine selon l'invention, dans le premier mode de réalisation ;
- la figure 2 est un agrandissement de la région A de la figure 1 ;
- la figure 3 montre le disque de glissement, vu selon la flèche III de la figure 1, qui est parallèle au deuxième axe de rotation avec des parties modifiées pour montrer deux modes de réalisation.
- la figure 4 est un agrandissement de la zone IV de la figure 3, permettant de mieux visualiser l'invention selon le premier mode de réalisation ;
- la figure 5 est une vue analogue à la figure 4, pour une variante de réalisation ;
- la figure 6 est une vue analogue à celle de la figure 1, ïllustrant le deuxième mode de réalisation ; et
- la figure 7 est un agrandissement de la zone VII de la figure 3, permettant de mieux comprendre ce deuxième mode de réalisation.

La machine hydraulique de la figure 1 comprend un carter 1, dans lequel est disposé un bloc-cylindres 2 monté rotatif autour d'un premier axe de rotation A_{C}. Le bloc-cylindres comprend une pluralité de cylindres 3 dans lesquels les pistons 4 sont montés mobiles en translation, parallèlement au premier axe de rotation A_{C}. Cette machine comprend également un plateau-came 10 qui supporte un disque de glissement 12 par l'intermédiaire d'un palier axial 14. Le disque de glissement peut ainsi tourner par rapport au plateau-came autour d'un deuxième axe de rotation A_{S}.

Des tiges de liaison 16 s'étendent entre le disque de glissement 12 et les pistons 4. Plus précisément, chaque tige de liaison est reliée à un piston par un premier joint sphérique 16A et au disque de glissement par un deuxième joint sphérique 16B. Le premier joint sphérique comprend une partie femelle 15A creusée dans le piston et ouverte du côté du plateau-came, ainsi qu'une tête mâle 15B, solidaire de la tige de liaison 16. De même, le deuxième joint sphérique comprend une partie femelle 17A creusée dans le disque de glissement et une tête mâle 17B solidaire de la tige de liaison 16.

La machine comprend un arbre 18 qui, selon que cette machine est une pompe pour un moteur, constitue l'entrée ou la sortie de la machine. Cet arbre est engagé dans un alésage 2A du bloc-cylindres, et est solidaire de la rotation ce dernier grâce à des cannelures 19 complémentaires.

La machine comprend des conduits principaux d'alimentation et d'échappement 20A, 20B avec lesquels des conduits de cylindres 3A peuvent être mis en communication.

Le deuxième axe de rotation Aₛ est incliné par rapport au premier A_{C} d'un angle α. Cet angle peut être réglable pour faire varier la cylindrée de la machine. Sur la figure 1, l'angle d'inclinaison est maximum, l'arbre 18 étant presque au contact de la paroi du perçage traversant 10A du plateau-came 10. Toutefois, l'invention s'applique également à des machines pour lesquelles cet angle d'inclinaison est constant, en particulier des moteurs à cylindrée non variable.

Le palier axial 14 est disposé au fond d'un renfoncement 10B que présente le plateau-came, du côté dirigé vers le bloc-cylindres, et le disque de glissement 12 est également disposé dans ce renfoncement, Une pièce de retenue 11 telle qu'un segment permet de retenir les têtes mâles des deuxièmes joints sphériques 16B dans les parties femelles de ces joints sphériques.

Si l'on considère que la machine est un moteur, du fait de l'alimentation et de l'échappement par les conduits 20A et 20B, les pistons 4 se déplacent en translation dans les cylindres 3 ce qui, du fait de l'inclinaison du plateau-came provoque la rotation du bloc-cylindres. On comprend qu'au cours de cette rotation les centres C_{A} des premiers joints sphériques se déplacent sur un cylindre à base circulaire, dont le diamètre est D et dont l'axe est le premier axe de rotation A_{C}. Dans le même temps, les centres C_{B} des deuxièmes joints sphériques se déplacent sur un cercle, centré sur le deuxième axe de rotation A_{S} et ayant pour diamètre D_{S}. La projection du cylindre sur lequel se déplacent les centres des premiers joints sphériques sur le plan P_{S} dans lequel se trouvent les centres des deuxièmes joints sphériques donne une ellipse ayant pour grand axe D/cosα et pour petit axe D.

La machine comprend un système de synchronisation entre le bloc-cylindres 2 et le disque de glissement 12. Cette synchronisation est assurée par l'intermédiaire des tiges de liaison. Plus précisément, pour chaque tige de liaison, le système de synchronisation comprend une première surface d'entraînement formée sur une extension 22A d'une tige de liaison 16, au delà du deuxième joint sphérique 16B et une deuxième surface d'entraînement formée dans un renfoncement 22B dans lequel cette extension ou tenon 22A est engagée.

De manière générale, pour chaque tige de liaison, la première surface d'entraînement est fixe par rapport à la tige de liaison, tandis que la deuxième surface d'entraînement avec laquelle elle coopère est fixe par rapport au disque de glissement. Ainsi, les premières et deuxièmes surfaces de liaison peuvent, comme en l'espèce, être formées en une seule pièce avec, respectivement, une tige de liaison et le disque de glissement ou bien être solidaires de ces pièces.

Comme on le voit mieux sur la figure 2, un jeu j est ménagé entre les premières et deuxièmes surfaces d'entraînement. Ce jeu est calculé pour permettre le des tiges de liaison autour des centres des premiers joints sphériques lors des va-et-vient des pistons dans les cylindres.

La figure 3 montre la face frontale 12A du disque de glissement, qui est tournée vers le bloc-cylindres 2. Cette vue est prise perpendiculairement au deuxième axe de rotation A_{S}. Sur cette vue, on a représenté les renfoncements 17A formant les parties femelles des deuxièmes joints sphériques, ainsi que les renfoncements 22B dans lesquels les extensions 22A des tiges de liaison sont engagées. Dans la partie IV de cette figure 3 agrandie sur la figure 4, qui correspond au premier mode de réalisation, on a indiqué également en trait interrompu la position de référence d'une telle extension 22A lorsque l'axe de la tige de liaison, est confondu avec l'axe normal A_{N} qui passe par le centre du deuxième joint sphérique considéré et est parallèle au deuxième axe de rotation A_{S}. Pour l'un des deuxièmes joints sphériques, on a indiqué cet axe normal A_{N}, ainsi que le plan tangentiel P_{T} et le plan radial P_{R}, qui est le plan radial normal pour la tige de liaison correspondant à ce deuxième joint sphérique. Pour un deuxième joint sphérique considéré, le plan tangentiel P_{T} est celui qui est tangentiel au cercle décrit par le centre C_{B} de ce deuxième joint sphérique au cours de la rotation du disque de glissement autour de l'axe A_{S}, tandis que le plan radial P_{R} est le plan qui contient le deuxième axe de rotation A_{S} et une droite radiale passant par cet axe A_{S} et le centre C_{B} du deuxième joint sphérique.

La figure 4 montre que la deuxième surface d'entraînement, formée sur le renfoncement 22B du disque de glissement est excentrée par rapport au centre C_{B} du deuxième joint sphérique et de l'extension 22A de la tige de liaison correspondante. Sur cette figure, on a représenté la partie femelle 17A du deuxième joint sphérique, avec son centre C_{B} par lequel passe l'axe normal A_{N}. On a également représenté sur la figure 4 la position de référence de l'extension 22A de la tige de liaison qui coopère avec le renfoncement 17B. L'extension 22A est de section circulaire centrée sur l'axe de la tige de liaison. Ainsi, sur la figure 4, cette extension se matérialise par un cercle centré sur le centre C_{B}. Le renfoncement de synchronisation 22B dans lequel est engagée l'extension 22A est également représenté par un cercle, mais celui-ci est excentré. En effet, le centre A_{E} du cercle formant la base du renfoncement cylindrique 22B est décalé par rapport au Ce selon une excentricité tangentielle e_{T} et une excentricité radiale e_{R}.

L'excentricité tangentielle est mesurée tangentiellement au cercle C décrit par le centre C_{B} du deuxième joint sphérique lors de la rotation du disque de glissement autour du deuxième axe de rotation A_{S}.

L'excentricité radiale E_{R} est mesurée selon un rayon R_{A} du cercle C.

Sur la figure 4, l'extension 22A est dans sa positon de référence définie dans laquelle son axe est parallèle au deuxième axe de rotation, et l'écart entre les cercles 22A est 22B représente le « jeu de référence » entre la première et la deuxième surface d'entraînement. On voit que ce jeu de référence est réduit dans la zone Z où ces surfaces entrent en contact au moment de la synchronisation dans le sens préférentiel de rotation, c'est-à-dire lorsque le disque de glissement tourne dans le sens R sous l'effet de la rotation du bloc-cylindres dans le sens correspondant. Dans le cas général, au début d'une telle rotation, les tiges de liaison ont tendance à s'incliner vers l'avant de telle sorte que la zone Z est située vers l'arrière des extensions 22A comme représenté sur les figures 3 et 4.

Sur la figure 4, le renfoncement 22B a une forme cylindrique à base circulaire. Sur la variante de la figure 5, on a donné au renfoncement 22'B une forme elliptique. Le centre de cette ellipse indiqué par l'axe A_{E}, lequel centre est formé à l'intersection du grand axe et du petit axe de l'ellipse, est également excentré par rapport au centre C_{B} du deuxième joint sphérique 17A. On mesure les excentricités radiale et tangentielle de la même façon qu'indiqué précédemment.

La figure 6 montre un deuxième mode de réalisation. Les éléments analogues à ceux de la figure 1 sont désignés par les mêmes références. Sur la figure 6, la deuxième surface d'entraînement est formée par la paroi d'une fente radiale du disque de glissement (ou d'une pièce fixe par rapport à ce disque) et la première surface d'entraînement est formée sur un tenon, solidaire d'une tige de liaison et engagé dans cette fente. La première surface d'entraînement pour une tige de liaison est formée sur cette tige, entre les premiers et deuxièmes joints sphériques, 16A et 16B, tandis que la deuxième surface d'entraînement est formée dans une alvéole d'une pièce d'entraînement qui est fixe par rapport au disque de glissement.

Plus précisément, la première surface d'entraînement 122A est formée par la surface cylindrique à base circulaire d'un tronçon 122A de la tige de liaison formant un tenon, entre les deux joints sphériques. Le disque de glissement présente une extension centrale 13, qui s'étend, à partir de la face frontale 12A de ce disque, vers le bloc-cylindres 2. Cette extension centrale porte une pluralité de doigts creux 123, un pour chaque tige de liaison, chacun de ces doigts ménageant une alvéole 122B qui est traversée par la tige de liaison.

Ainsi, les alvéoles sont en l'espèce formées en seule pièce avec le disque de glissement. Il convient toutefois de relever que l'extension 13 pourrait être une pièce rapportée et fixée sur ce disque.

Le deuxième mode de réalisation est illustré sur le détail VII de la figure 3 et sur la vue agrandie de la figure 7, qui est une coupe A-A de la figure 6. On constate ainsi que l'alvéole 122B a la forme d'une fente radiale ouverte du côté de la périphérie externe du disque de glissement, c'est-à-dire du côté opposé au deuxième axe de rotation. Ainsi, la deuxième surface d'entraînement 122B est formée par la paroi d'une telle fente radiale. Cette fente présente deux faces latérales respectivement 123B et 123C qui sont sensiblement parallèles à un rayon passant par le deuxième axe de rotation A_{S}. Le fond 123A de la fente 122B a la forme d'une portion de cylindre. Ainsi, en coupe A-A, il est matérialisé par un demi cercle.

Sur cette figure 7, on a indiqué la position du centre C_{B} du deuxième joint sphérique 17A. Cette figure illustre la position de référence dans laquelle la tige de liaison 16 qui porte la première surface d'entraînement 122A a son axe qui coïncide avec l'axe normal A_{N} passant par le centre C_{B}.

La fente 122B présente quant à elle un plan de symétrie P_{Y}, qui est sensiblement parallèle à un rayon passant par le deuxième axe de rotation Aₛ et qui est décalé par rapport à un rayon R_{D} du disque de glissement 12 passant par le centre C_{B} de la partie femelle 17A du deuxième joint sphérique reliant la tige de liaison considérée au disque de glissement. Ce plan P_{Y} est décalé par rapport à l'axe A_{N} de la partie femelle 17A du joint sphérique. Comme on le voit, ce décalage est tel que le jeu de référence entre le tenon 122A et la paroi de la fente 122B qui forme la deuxième surface d'entraînement est réduit dans la zone Z où la synchronisation s'opère lors de la rotation du bloc cylindre dans le sens R préférentiel.

En l'espèce le fond de la fente 122B étant une portion de cylindre, on matérialise le centre de courbure de ce fond par l'axe A_{E}, et on mesure par rapport à ce centre une excentricité radiale et une excentricité tangentielle indiquées sur la figure 7.

La variante dans laquelle la deuxième surface d'entraînement est formée par une fente radiale ouverte du côté opposé au deuxième axe de rotation est utilisable dans le cadre du deuxième mode de réalisation comme représenté, mais également lorsque, de manière générale, la première surface d'entraînement est formée sur un tenon, solidaire d'une tige de liaison et engagé dans cette fente. Ce tenon peut être disposé entre les joints sphériques comme sur les figures 6 et 7, ou bien être réalisé sous la forme d'une extension comme dans le premier mode de réalisation, auquel cas, le renfoncement 10B du plateau-came et le disque de glissement 12 pourraient être ouverts radialement du côté opposé au deuxième axe de rotation A_{S}.

Avantageusement la première et la deuxième surface d'entraînement sont chacune définies au moins en partie par la rotation d'une ligne génératrice autour d'un axe. C'est par exemple le cas pour le fond 123A de la fente 122B sur la figure 7. Sur cette même figure la première surface d'entraînement est entièrement formée par la rotation d'une ligne génératrice autour de l'axe de la tige de liaison.

Sur la figure 4, les deux surfaces d'entraînement sont chacune entièrement définies par la rotation d'une ligne génératrice autour d'un axe, ce que matérialisent les cercles représentés sur la figure 4.

En variante, au moins l'une des premières et deuxièmes surfaces d'entraînement présente en section perpendiculaire au deuxième axe de rotation A_{S} la forme d'une courbe dont la courbure varie le long de cette courbe. C'est par exemple le cas pour la deuxième surface d'entraînement sur la figure 5, matérialisé par une ellipse 22'B.

Comme indiqué, cette courbe peut encore être modifiée pour présenter au moins un méplat.

Sur les figures 6 et 7, la fente sur la paroi de laquelle est formée la deuxième surface d'entraînement présente deux méplats, formés par les deux côtés de cette fente 123B, 123C. Sur les figures 1 à 5, les premières et deuxièmes surfaces d'entraînement présentent un contour fermé. Sur les figures 6 et 7, seule l'une de ces surfaces, la deuxième surface d'entraînement, présente un tel contour fermé, tandis que l'autre présente un contour ouvert.

L'invention s'applique à un moteur ou bien à une pompe à pistons axiaux, ayant un sens préférentiel de rotation. Ce moteur ou cette pompe peut avoir un seul sens de rotation, en particulier lorsqu'il s'agit de la pompe d'un circuit ouvert ou d'un moteur ayant un seul sens de rotation. Elle peut également avoir un sens de rotation inverse qui est utilisé de manière exceptionnelle, par exemple s'agissant d'un moteur destiné à l'entraînement en translation d'un véhicule, la marche arrière.

Par exemple, pour une machine ayant neuf ensembles piston/cylindre régulièrement répartis, et ayant une cylindrée de 70 cm³, réalisée selon le premier mode de réalisation des figures 1 à 4, on a constaté qu'une excentricité tangentielle comprise entre 0,05 et 0,2 degrés, alors que le rapport entre le diamètre des extensions 22A et celui des renfoncements 22B est de 0,921, permet de diviser par environ 5 les efforts tangentiels de synchronisation.

## Revendications

1. Machine hydraulique à pistons axiaux, telle qu'un moteur ou une pompe, comprenant :
- un bloc-cylindres (2) monté rotatif dans un carter (1) autour d'un premier axe de rotation dans un sens préférentiel de rotation, le bloc-cylindres comprenant une pluralité de cylindres (3) dans lesquels des pistons (4) sont mobiles en translation parallèlement au premier axe de rotation,
- un plateau-came (10) supportant un disque de glissement (12) apte à être entraîné, par rapport au plateau came, en rotation autour d'un deuxième axe de rotation (A_{S}), incliné par rapport au premier axe de rotation,
- des tiges de liaison (16) entre le disque de glissement et les pistons, chaque tige de liaison étant reliée, d'une part, à un piston (4) par un premier joint sphérique (16A) et, d'autre part, au disque de glissement par un deuxième joint sphérique (16B),
- un système de synchronisation entre le bloc-cylindres (2) et le disque de glissement (12) qui, pour chaque tige de liaison (16), comprend une première surface d'entraînement (22A ; 122A) fixe par rapport à la tige de liaison (16) apte à entrer en contact avec une deuxième surface d'entraînement (22B ; 122B) fixe par rapport au disque de glissement (12), un jeu (j) étant ménagé entre lesdites première et deuxième surfaces d'entraînement,
**caractérisée en ce que** les deuxièmes surfaces d'entraînement (22B ; 122B) sont excentrées (e_{R}, e_{T}) par rapport aux deuxièmes joints sphériques (16B) de telle sorte qu'un jeu de référence entre une deuxième surface d'entraînement (22B ; 122B) et une première surface d'entraînement (22A ; 122A) soit réduit dans la zone (Z) où lesdites surfaces entrent en contact au moment de la synchronisation dans le sens préférentiel de rotation (R).

2. Machine selon la revendication 1, **caractérisée en ce que** les deuxièmes surfaces d'entraînement (22B ; 122B) présentent, par rapport aux deuxièmes joints sphériques (16B), une excentricité tangentielle (e_{T}) mesurée, pour chaque deuxième joint sphérique, tangentiellement au cercle (C) décrit par le centre dudit deuxième joint sphérique lors de la rotation du disque de glissement (12) autour du deuxième axe de rotation (As).

3. Machine selon la revendication 2, **caractérisée en ce que** les deuxièmes surfaces d'entraînement (22B ; 122B) présentent en outre, par rapport aux deuxième joints sphériques (16B), une excentricité radiale (e_{R}) mesurée, pour chaque deuxième joint sphérique (16B), selon un rayon (R_{A}) du cercle (C) décrit par le centre dudit deuxième joint sphérique lors de la rotation du disque de glissement (12) autour du deuxième axe de rotation (A_{S}).

4. Machine selon l'une quelconque des revendications 1 à 3, **caractérisée en ce que** la première surface d'entraînement (22A ; 122A) et la deuxième surface d'entraînement (22B ; 122B) sont chacune définies au moins en partie par la rotation d'une ligne génératrice autour d'un axe.

5. Machine selon la revendication 4, **caractérisée en ce que** la première et la deuxième surface d'entraînement (22A, 22B) sont chacune entièrement définies par la rotation d'une ligne génératrice autour d'un axe.

6. Machine selon l'une quelconque des revendications 1 à 4, **caractérisée en ce que** au moins l'une des première et deuxième surfaces d'entraînement (22'B) présente en section perpendiculaire au deuxième axe de rotation (A_{S}) la forme d'une courbe dont la courbure varie le long de cette courbe.

7. Machine selon l'une quelconque des revendications 1 à 4, **caractérisée en ce que** au moins l'une des première et deuxième surfaces d'entraînement (122B) présente au moins un méplat (123B, 123C).

8. Machine selon l'une quelconque des revendications 1 à 7, **caractérisée en ce que** au moins l'une des première et deuxième surfaces d'entraînement (22A, 22B ; 122A) présente un contour fermé.

9. Machine selon l'une quelconque des revendications 1 à 7, **caractérisée en ce que** au moins l'une des première et deuxième surfaces d'entraînement (122B) présente un contour ouvert.

10. Machine selon la revendication 9, **caractérisée en ce que** la deuxième surface d'entraînement (122B) est formée par la paroi d'une fente radiale du disque de glissement (12) ou d'une pièce fixe par rapport à ce disque, cette fente étant ouverte du côté opposé au deuxième axe de rotation (A_{S}) et présentant des faces latérales (123B, 123C) sensiblement parallèles à un rayon passant par le deuxième axe de rotation, et **en ce que** la première surface d'entraînement (122A) est formée sur un tenon, solidaire d'une tige de liaison (16) et engagé dans ladite fente (122B).

11. Machine selon la revendication 10, **caractérisée en ce que** la fente présente un plan de symétrie (P_{Y}), sensiblement parallèle à un rayon passant par le deuxième axe de rotation (A_{S}) et décalé par rapport à un rayon (R_{D}) du disque (12) de glissement passant par le centre (C_{B}) de la partie femelle (17_{A}) du deuxième joint sphérique (16B) reliant la tige de liaison (16) au disque de glissement (12).

12. Machine selon l'une quelconque des revendications 1 à 11, **caractérisée en ce que** la première surface d'entraînement est formée sur une extension (22A) d'une tige de liaison (16), au-delà du deuxième joint sphérique (16B), tandis que la deuxième surface d'entraînement est formée dans un renfoncement (22B) dans lequel ladite extension est engagée.

13. Machine selon la revendication 12, **caractérisée en ce que** le renfoncement (22B) est formé dans la même pièce (12) que la partie femelle (17A) du deuxième joint sphérique (16B) et présente un axe de symétrie (A_{E}) qui est décalé par rapport à l'axe (A_{N}) de ladite partie femelle.

14. Machine selon l'une quelconque des revendications 1 à 11, **caractérisée en ce que** la première surface d'entraînement (122A) est formée sur une tige de liaison (16), entre les premier et deuxième joints sphériques, tandis que la deuxième surface d'entraînement est formée dans une alvéole (122B) d'une pièce d'entraînement qui est fixe par rapport au disque de glissement (12), cette alvéole étant traversée par la tige de liaison (16).

15. Machine selon la revendication 14, **caractérisée en ce que** l'alvéole (122B) coopérant avec la première surface d'entraînement (122A) d'une tige de liaison (16) présente un axe de symétrie (P_{Y}) qui est décalé par rapport à l'axe de ladite partie femelle (A_{N}) du deuxième joint sphérique par lequel ladite tige de liaison (16) est reliée au disque de glissement (12).

## Patentansprüche

1. Hydraulische Axialkolbenmaschine, wie ein Motor oder eine Pumpe, umfassend:
- einen Zylinderblock (2), der in einem Gehäuse (1) um eine erste Rotationsachse in einer bevorzugten Drehrichtung drehbar angebracht ist, wobei der Zylinderblock eine Vielzahl von Zylindern (3) umfasst, in denen Kolben (4) parallel zu der ersten Rotationsachse verschiebebeweglich sind,
- eine Nockenplatte (10), die eine Gleitscheibe (12) trägt, welche geeignet ist, gegenüber der Nockenplatte um eine zweite Rotationsachse (A_{S}), die gegenüber der ersten Rotationsachse geneigt ist, drehangetrieben zu werden,
- Verbindungsstangen (16) zwischen der Gleitscheibe und den Kolben, wobei jede Verbindungsstange einerseits über ein erstes Kugelgelenk (16A) mit einem Kolben (4) und andererseits über ein zweites Kugelgelenk (16B) mit der Gleitscheibe verbunden ist,
- ein Synchronisationssystem zwischen dem Zylinderblock (2) und der Gleitscheibe (12), das für jede Verbindungsstange (16) eine gegenüber der Verbindungsstange (16) feste erste Antriebsfläche (22A; 122A), die geeignet ist, mit einer gegenüber der Gleitscheibe (12) festen zweiten Antriebsfläche (22B; 122B) in Kontakt zu gelangen, umfasst, wobei ein Spiel (j) zwischen der ersten und der zweiten Antriebsfläche ausgebildet ist,
**dadurch gekennzeichnet, dass** die zweiten Antriebsflächen (22B; 122B) gegenüber den zweiten Kugelgelenken (16B) derart außermittig (e_{R}, e_{T}) angeordnet sind, dass ein Referenzspiel zwischen einer zweiten Antriebsfläche (22B; 122B) und einer ersten Antriebsfläche (22A; 122A) in dem Bereich (Z), in dem die Flächen zum Zeitpunkt der Synchronisation in der bevorzugten Drehrichtung (R) in Kontakt gelangen, reduziert ist.

2. Maschine nach Anspruch 1, **dadurch gekennzeichnet, dass** die zweiten Antriebsflächen (22B; 122B) gegenüber den zweiten Kugelgelenken (16B) eine tangentiale Exzentrizität (e_{T}) aufweisen, die für jedes zweite Kugelgelenk tangential zu dem Kreis (C), welcher durch den Mittelpunkt des zweiten Kugelgelenks bei der Drehung der Gleitscheibe (12) um die zweite Rotationsachse (A_{S}) beschrieben wird, gemessen wird.

3. Maschine nach Anspruch 2, **dadurch gekennzeichnet, dass** die zweiten Antriebsflächen (22B; 122B) ferner gegenüber den zweiten Kugelgelenken (16B) eine radiale Exzentrizität (e_{R}) aufweisen, die für jedes zweite Kugelgelenk (16B) entlang eines Radius (R_{A}) des Kreises (C), welcher durch den Mittelpunkt des zweiten Kugelgelenks bei der Drehung der Gleitscheibe (12) um die zweite Rotationsachse (A_{S}) beschrieben wird, gemessen wird.

4. Maschine nach einem der Ansprüche 1 bis 3, **dadurch gekennzeichnet, dass** die erste Antriebsfläche (22A; 122A) und die zweite Antriebsfläche (22B; 122B) jeweils wenigstens teilweise durch die Rotation einer erzeugenden Linie um eine Achse definiert sind.

5. Maschine nach Anspruch 4, **dadurch gekennzeichnet, dass** die erste und die zweite Antriebsfläche (22A, 22B) jeweils vollständig durch die Rotation einer erzeugenden Linie um eine Achse definiert sind.

6. Maschine nach einem der Ansprüche 1 bis 4, **dadurch gekennzeichnet, dass** wenigstens eine der ersten und der zweiten Antriebsfläche (22'B) im Querschnitt senkrecht zu der zweiten Rotationsachse (A_{S}) die Form einer Kurve aufweist, deren Krümmung sich entlang dieser Kurve ändert.

7. Maschine nach einem der Ansprüche 1 bis 4, **dadurch gekennzeichnet, dass** wenigstens eine der ersten und der zweiten Antriebsfläche (122B) wenigstens eine Abflachung (123B, 123C) aufweist.

8. Maschine nach einem der Ansprüche 1 bis 7, **dadurch gekennzeichnet, dass** wenigstens eine der ersten und der zweiten Antriebsfläche (22A, 22B; 122A) eine geschlossene Kontur aufweist.

9. Maschine nach einem der Ansprüche 1 bis 7, **dadurch gekennzeichnet, dass** wenigstens eine der ersten und der zweiten Antriebsfläche (122B) eine offene Kontur aufweist.

10. Maschine nach Anspruch 9, **dadurch gekennzeichnet, dass** die zweite Antriebsfläche (122B) durch die Wand eines radialen Schlitzes der Gleitscheibe (12) oder eines gegenüber dieser Scheibe festen Teils gebildet ist, wobei dieser Schlitz auf der von der zweiten Rotationsachse (A_{S}) abgewandten Seite offen ist und zu einem durch die zweite Rotationsachse verlaufenden Radius im Wesentlichen parallele Seitenflächen (123B, 123C) aufweist, und dass die erste Antriebsfläche (122A) an einem Zapfen, welcher mit einer Verbindungsstange (16) fest verbunden und in den Schlitz (122B) eingesteckt ist, gebildet ist.

11. Maschine nach Anspruch 10, **dadurch gekennzeichnet, dass** der Schlitz eine Symmetrieebene (P_{Y}) aufweist, die zu einem durch die zweite Rotationsachse (A_{S}) verlaufenden Radius im Wesentlichen parallel ist und gegenüber einem Radius (R_{D}) der Gleitscheibe (12), welcher durch den Mittelpunkt (C_{B}) des weiblichen Teils (17A) des die Verbindungsstange (16) mit der Gleitscheibe (16) verbindenden zweiten Kugelgelenks (16B) verläuft, versetzt ist.

12. Maschine nach einem der Ansprüche 1 bis 11, **dadurch gekennzeichnet, dass** die erste Antriebsfläche an einer Verlängerung (22A) einer Verbindungsstange (16), jenseits des zweiten Kugelgelenks (16B) gebildet ist, während die zweite Antriebsfläche in einer Vertiefung (22B), in welche die Verlängerung eingesteckt ist, gebildet ist.

13. Maschine nach Anspruch 12, **dadurch gekennzeichnet, dass** die Vertiefung (22B) in dem gleichen Teil (12) wie der weibliche Teil (17A) des zweiten Kugelgelenks (16B) gebildet ist und eine Symmetrieachse (A_{E}) aufweist, die gegenüber der Achse (AN) des weiblichen Teils versetzt ist.

14. Maschine nach einem der Ansprüche 1 bis 11, **dadurch gekennzeichnet, dass** die erste Antriebsfläche (122A) an einer Verbindungsstange (16) zwischen dem ersten und dem zweiten Kugelgelenk gebildet ist, während die zweite Antriebsfläche in einem Hohlraum (122B) eines Antriebsteils, das gegenüber der Gleitscheibe (12) fest ist, gebildet ist, wobei dieser Hohlraum von der Verbindungsstange (16) durchgriffen ist.

15. Maschine nach Anspruch 14, **dadurch gekennzeichnet, dass** der Hohlraum (122B), der mit der ersten Antriebsfläche (122A) einer Verbindungsstange (16) zusammenwirkt, eine Symmetrieachse (P_{Y}) aufweist, die gegenüber der Achse des weiblichen Teils (AN) des zweiten Kugelgelenks, über das die Verbindungsstange (16) mit der Gleitscheibe (12) verbunden ist, versetzt ist.

## Claims

1. A hydraulic machine having axial pistons, such as a motor or a pump, comprising:
· a cylinder block (2) mounted in a casing (1) to rotate about a first axis of rotation in a preferred direction of rotation, the cylinder block comprising a plurality of cylinders (3) in which pistons (4) are mounted to move in translation parallel to the first axis of rotation;
· a swash plate (10) supporting a sliding disk (12) suitable for being driven, relative to the swash plate, in rotation about a second axis of rotation (A_{S}) which is inclined relative to the first axis of rotation;
· coupling rods (16) for coupling together the sliding disk and the pistons, each coupling rod being connected firstly to a piston (4) via a first spherical joint (16A) and secondly to the sliding disk via a second spherical joint (16B); and
· a synchronization system for providing synchronization between the cylinder block (2) and the sliding disk (12) which, for each coupling rod (16), has a first drive surface (22A; 122A) that is stationary relative to the coupling rod (16) and that is suitable for coming into contact with a second drive surface (22B; 122B) that is stationary relative to the sliding disk (12), clearance (j) being provided between said first and second drive surfaces;
said machine being **characterized in that** the second drive surfaces (22B; 122B) are off-center (e_{R}, e_{T}) relative to the second spherical joints (16B) such that a reference amount of clearance between a second drive surface (22B; 122B) and a first drive surface (22A; 122A) is reduced in the zone (Z) in which said surfaces come into contact at the time of synchronization in the preferred direction of rotation (R).

2. A machine according to claim 1, **characterized in that**, relative to the second spherical joints (16B), the second drive surfaces (22B; 122B) present tangential eccentricity (e_{T}) measured, for each second spherical joint, tangentially to the circle (C) described by the center of said second spherical joint while the sliding disk (12) is rotating about the second axis of rotation (A_{S}).

3. A machine according to claim 2, **characterized in that**, relative to the second spherical joints (16B), the second drive surfaces (22B; 122B) also present radial eccentricity (e_{R}) measured, for each second spherical joint (16B), on a radius (R_{A}) of the circle (C) described by the center of said second spherical joint while the sliding disk (12) is rotating about the second axis of rotation (As).

4. A machine according to any one of claims 1 to 3, **characterized in that** the first drive surface (22A; 122A) and the second drive surface (22B; 122B) are each defined at least in part by rotating a generator line about an axis.

5. A machine according to claim 4, **characterized in that** the first drive surface (22A) and the second drive surface (22B) are each defined entirely by rotating a generator line about an axis.

6. A machine according to any one of claims 1 to 4, **characterized in that**, in section perpendicular to the second axis of rotation (As), at least one of the first and second drive surfaces (22'B) presents the shape of a curve whose curvature varies along said curve.

7. A machine according to any one of claims 1 to 4, **characterized in that** at least one of the first and second drive surfaces (122B) presents at least one flat (123B, 123C).

8. A machine according to any one of claims 1 to 7, **characterized in that** at least one of the first and second drive surfaces (22A, 22B; 122A) presents a closed outline.

9. A machine according to any one of claims 1 to 7, **characterized in that** at least one of the first and second drive surfaces (122B) presents an open outline.

10. A machine according to claim 9, **characterized in that** the second drive surface (122B) is formed by the wall of a radial slot in the sliding disk (12) or in a part that is stationary relative thereto, said slot being open on the side opposite from the second axis of rotation (A_{S}) and presenting side faces (123B, 123C) that are substantially parallel to a radius intersecting the second axis of rotation, and **in that** the first drive surface (122A) is formed on a lug integral with or secured to a coupling rod (16) and engaged in said slot (122B).

11. A machine according to claim 10, **characterized in that** the slot presents a plane of symmetry (P_{Y}) that is substantially parallel to a radius intersecting the second axis of rotation (A_{S}) and offset relative to a radius (R_{D}) of the sliding disk (12) that passes through the center (C_{B}) of the female portion (17_{A}) of the second spherical joint (16B) connecting the coupling rod (16) to the sliding disk (12).

12. A machine according to any one of claims 1 to 11, **characterized in that** the first drive surface is formed on an extension (22A) of a coupling rod (16) beyond the second spherical joint (16B), whereas the second drive surface is formed in a setback (22B) into which said extension is engaged.

13. A machine according to claim 12, **characterized in that** the setback (22B) is formed in the same part (12) as the female portion (17A) of the second spherical joint (16B) and presents an axis of symmetry (A_{E}) which is offset relative to the axis (A_{N}) of said female portion.

14. A machine according to any one of claims 1 to 11, **characterized in that** the first drive surface (122A) is formed on a coupling rod (16) between the first and second spherical joints, whereas the second drive surface is formed in a recess (122B) in a drive part which is stationary relative to the sliding disk (12), the coupling rod (16) passing through said recess.

15. A machine according to claim 14, **characterized in that** the recess (122B) co-operating with the first drive surface (122A) of a coupling rod (16) presents an axis of symmetry (P_{Y}) that is offset relative to the axis of said female portion (AN) of the spherical joint via which the coupling rod (16) is connected to the sliding disk (12).
